# EUROPÄISCHE PATENTSCHRIFT

(11) **EP 2 417 674 B1**
(45) Veröffentlichungstag und Bekanntmachung des Hinweises auf die Patenterteilung: **02.12.2015**
(21) Anmeldenummer: 10711194.0
(22) Anmeldetag: 19.03.2010
(51) Int. Cl.: H01R 12/72, H01R 13/502, H01R 12/88, H01R 13/66

(54) **STECKVERBINDUNGSVORRICHTUNG**
PLUG CONNECTION DEVICE
DISPOSITIF DE CONNEXION

(30) Priorität: 07.04.2009 DE 102009002242
(43) Veröffentlichungstag der Anmeldung: 15.02.2012
(73) Patentinhaber: Robert Bosch GmbH, 70442 Stuttgart (DE)
(72) Erfinder: NOWOTNICK, Jens, 72764 Reutlingen (DE); GRADTKE, Oliver, 72766 Reutlingen (DE); LAUSMANN, Matthias, 71711 Murr (DE)
(86) Internationale Anmeldenummer: PCT/EP2010/053587
(87) Internationale Veröffentlichungsnummer: WO 2010/115693

(56) Entgegenhaltungen:
- DE-A1- 10 350 233
- US-A1- 2004 253 849
- US-A1- 2006 035 492
- US-A1- 2008 305 680
- US-B1- 7 270 557

## Beschreibung

Die Erfindung betrifft eine Steckverbindungsvorrichtung, mit einem Stecker der Kontakte aufweist und mit auf einem Substrat angeordneten Gegenkontakten, wobei die Kontakte zur elektrischen Kontaktierung der Gegenkontakte vorgesehen sind.

### Stand der Technik

Steckverbindungsvorrichtungen der eingangs genannten Art sind aus dem Stand der Technik bekannt. Sie werden zur elektrischen Kontaktierung beispielsweise von Leiterplatten, insbesondere in Form einer Direktsteckung, verwendet. In der DE 39 25 648 A1 ist beispielsweise eine ein Substrat umfassende Leiterplatte beschrieben, die mindestens zwei verschiedene elektronische Baugruppen aufweist. Diese sind über Leiter mit Kontakten einer an einem Leiterplattenrand angeordneten Steckerleiste verbunden. Diese Steckerleiste dient zur Aufnahme eines Steckers. Der Stecker weist dabei die Kontakte auf und die Steckerleiste die Gegenkontakte. An den Stecker kann beispielsweise ein einzelnes Kabel oder ein Kabelbaum angeschlossen sein. Das Kabel beziehungsweise der Kabelbaum sind elektrisch mit den Kontakten verbunden, so dass bei einem Einstecken des Steckers in die Steckerleiste die elektrische Verbindung zwischen Leiterplatte und Kabel beziehungsweise Kabelbaum hergestellt ist. Bei der Direktsteckung ist es dagegen vorgesehen, dass der Stecker auf das Substrat aufgesteckt wird, wobei die Gegenkontakte unmittelbar auf dem Substrat angeordnet sind.

Die Druckschrift US 7, 270, 557 B1 offenbart eine Steckverbindungsvorrichtung gemäß dem ersten Teil des Anspruchs 1.

Weiterhin beschreibt die Druckschrift US 7,270,557 B1 eine Speichereinrichtung mit hoher Dichte, wobei eine Steckverbindung zu einer weiteren Speichereinrichtung vorgesehen ist.

Häufig ist es wünschenswert, auf dem Substrat möglichst viele Bauelemente anordnen zu können, um eine möglichst große Funktionsdichte zu erzielen. Bedingt durch die Steckerleiste beziehungsweise den Stecker ist der Platz auf dem Substrat jedoch eingeschränkt.

### Offenbarung der Erfindung

Demgegenüber weist die Steckverbindungsvorrichtung mit den in Anspruch 1 genannten Merkmalen zwei zueinander bewegliche Kontaktelemente auf. Der für Bauelemente zur Verfügung stehende Platz auf dem Substrat ist vergrößert. Dies wird erreicht, indem der Stecker mindestens eine Ausnehmung zur Aufnahme eines auf dem Substrat angeordneten Bauelements aufweist. Die Steckverbindungsvorrichtung ist insbesondere als Direktsteckungsvorrichtung ausgebildet. Das bedeutet, dass die Gegenkontakte unmittelbar auf dem Substrat angeordnet sind und mittels der Kontakte des Steckers zur elektrischen Kontaktierung kontaktiert werden. Der Begriff Stecker ist dabei im Sinne eines aufsteckbaren Elements zu verstehen, also nicht generell als "männlichen" Teil einer Steckverbindung. Der Stecker kann also das Substrat zumindest bereichsweise übergreifen, um die elektrische Kontaktierung herzustellen. Die Gegenkontakte können ein- oder beidseitig auf dem Substrat angeordnet sein. Zusätzlich oder alternativ können sie in ein- oder mehrreihiger Anordnung vorgesehen sein. Die Gegenkontakte stehen beispielsweise in elektrischer Verbindung mit Leiterbahnen, die auf und/oder in dem Substrat verlaufen. Sie sind vorzugsweise in einem Randbereich des Substrats vorgesehen. Der Stecker weist die mindestens eine Ausnehmung auf, um das auf dem Substrat angeordnete Bauelement aufzunehmen. Auf diese Weise können auch in dem Bereich des Substrats, in welchem üblicherweise der Stecker zur elektrischen Kontaktierung angeordnet ist, Bauelemente vorgesehen sein. Das Aufnehmen des Bauelements kann während und/oder nach (das heißt in einer Steckposition des Steckers) einem Anbringen des Steckers, insbesondere an dem Substrat, vorgesehen sein. Die Ausnehmung ist beispielsweise als (Sack-)Loch oder (Sack-)Langloch ausgebildet. Das bedeutet, dass die Ausnehmung den Stecker vollständig durchgreift oder lediglich als Kavität in diesem ausgebildet sein kann. Prinzipiell kann die Ausnehmung jedoch jede beliebige Form annehmen, solange sie zur Aufnahme des Bauelements geeignet ist. Bedingt durch diese Ausbildung des Steckers kann das Bauelement nahe an den Gegenkontakten angeordnet werden. Dies ist vorteilhaft, da auf diese Weise der elektrische Signalpfad von dem Gegenkontakt zu dem Bauelement sehr kurz gewählt sein kann. Ebenso wird die für Bauelemente verfügbare Fläche auf dem Substrat deutlich vergrößert. Dies insbesondere, da das Bauelement auch zwischen Gegenkontakten und einer Kante des Substrats angeordnet sein kann. Die Ausnehmung in dem Stecker ist vorgesehen, um eine Kollision mit dem Bauelement zu vermeiden.

Eine Weiterbildung der Erfindung sieht vor, dass das Substrat Bestandteil einer Leiterplatte ist. Beispielsweise können Leiterbahnen vorgesehen sein, die auf oder in dem Substrat verlaufen und mindestens einen der Gegenkontakte mit dem Bauteil und/oder einem weiteren Bauteil verbinden.

Eine Weiterbildung der Erfindung sieht vor, dass das Bauelement eine elektrische Verbindung zu mindestens einem der Gegenkontakte aufweist. Es ist somit eine unmittelbare Verbindung zwischen dem Gegenkontakt und dem Bauelement vorgesehen. Diese ist beispielsweise über eine Leiterbahn hergestellt. Es kann auch vorgesehen sein, dass die elektrische Verbindung zwischen Bauelement und Gegenkontakt erst vorliegt, wenn der Stecker in seiner Steckposition vorliegt, das heißt, sich die Kontakte in elektrischer Verbindung mit den Gegenkontakten befinden. Dabei wird die elektrische Verbindung zwischen dem Bauelement und dem Gegenkontakt durch den Stecker beziehungsweise dessen Kontakte hergestellt.

Eine Weiterbildung der Erfindung sieht vor, dass das Bauelement im Bereich der Gegenkontakte angeordnet ist. Auf diese Weise lassen sich geringe Signallaufzeiten zwischen Bauelement und Gegenkontakt erreichen. Die Anordnung des Bauelements im Bereich der Gegenkontakte ist insbesondere vorgesehen, wenn die elektrische Verbindung zwischen diesen Elementen vorliegt. Im Bereich der Gegenkontakte bedeutet, dass das Bauelement, insbesondere unmittelbar, benachbart oder mit geringem Abstand zu diesem angeordnet ist.

Eine Weiterbildung der Erfindung sieht vor, dass das Bauelement zwischen dem Gegenkontakt und einer Kante des Substrats angeordnet ist. Diese Anordnung des Bauelements ist besonders vorteilhaft, da so erreicht werden kann, dass der auf dem Substrat für Bauelemente verfügbare Platz möglichst groß ist, jedoch trotzdem gewährleistet ist, dass der Stecker das Substrat weit genug übergreift, um einen sicheren Halt zu haben. Die Kante des Substrats kann dessen Rand entsprechen.

Eine Weiterbildung der Erfindung sieht vor, dass Abmessungen der Ausnehmung im Wesentlichen denen des Bauelements entsprechen. Die Ausnehmung ist demnach an das Bauelement angepasst. Dies kann sowohl hinsichtlich der Abmessungen als auch hinsichtlich der Formgebung der Ausnehmung vorgesehen sein. Letztere entspricht vorteilhafterweise im Wesentlichen einer Außenkontur des Bauteils.

Eine Weiterbildung der Erfindung sieht vor, dass der Stecker nach einem Anbringen an dem Substrat einen die Gegenkontakte aufweisenden Gegenkontaktbereich umschließt. In dem Gegenkontaktbereich sind die Gegenkontakte des Substrats vorgesehen. Ist die elektrische Kontaktierung zwischen Kontakten und Gegenkontakten hergestellt, ist also der Stecker an dem Substrat angebracht, so soll dieser den Gegenkontaktbereich im Wesentlichen umschließen. Das bedeutet, dass der Stecker den Gegenkontaktbereich vor äußeren Einflüssen schützt. Der Stecker deckt also insbesondere den Oberflächenbereich des Gegenkontakbereichs ab.

Eine Weiterbildung der Erfindung sieht vor, dass nach dem Anbringen des Steckers die Ausnehmung abgeschlossen ist. Das bedeutet, dass sie nach dem Anbringen des Steckers von außen nicht mehr zugänglich ist. Das in der Ausnehmung angeordnete Bauelement ist somit zusätzlich vor äußeren Einflüssen bewahrt.

Eine Weiterbildung der Erfindung sieht vor, dass das Bauelement Bestandteil einer Entstöreinrichtung ist oder diese bildet. Das Bauelement kann also die Entstöreinrichtung sein oder alternativ lediglich einen Teil davon ausbilden. Die Entstöreinrichtung ist vorgesehen, um eine elektromagnetische Verträglichkeit der auf dem Substrat vorgesehenen Schaltung zu verbessern. Die Entstöreinrichtung weist also eine Filterwirkung auf.

Eine Weiterbildung der Erfindung sieht vor, dass das Bauelement ein Kondensator und/oder eine Entstörspule, insbesondere mit Ferritkern, ist. Beispielsweise ist der Kondensator und/oder die Entstörspule Bestandteil der Entstöreinrichtung.

Eine Weiterbildung der Erfindung sieht vor, dass wenigstens eine, zwei der Gegenkontakte voneinander beabstandende Isolationsausnehmung in dem Substrat vorgesehen ist. In dem Substrat ist also beispielsweise ein Schlitz vorgesehen, welcher zwei der Gegenkontakte voneinander beabstandet beziehungsweise isoliert. Diese Isolationsausnehmung beziehungsweise der Schlitz ist als Barriere gegen Elektrolyse beziehungsweise Kurzschluss vorgesehen. Sie verhindert beispielsweise, dass ein sich auf dem Substrat bildender Feuchtigkeitsfilm eine elektrische Verbindung zwischen zwei der Gegenkontakte herstellen kann. Besonders vorteilhaft können dabei die Gegenkontakte der Potentiale Masse (GND) und Plus durch die Isolationsausnehmung voneinander getrennt sein. Dabei können sie zusätzlich möglichst weit voneinander entfernt sein, wobei dazwischen, ebenfalls durch Isolationsausnehmungen abgetrennt, Gegenkontakte der Signalpotentiale vorgesehen sind. Die Isolationsausnehmungen können beispielsweise aus dem Substrat ausgefräst sein oder bereits bei der Herstellung des Substrats mit ausgebildet sein.

Eine Weiterbildung der Erfindung sieht vor, dass der Stecker ein Gehäuse mit mindestens einer, zwei Kontakte voneinander separierenden Strebe aufweist. Das Gehäuse ist beispielsweise ein Steckerkragen. Es weist mindestens eine Strebe auf, die zwischen zwei der Kontakten angeordnet ist. Die Strebe separiert die Kontakte voneinander, ähnlich wie die Isolationsausnehmung die Gegenkontakte voneinander separiert beziehungsweise isoliert. Demnach wird auch steckerseitig verhindert, dass beispielsweise über einen Feuchtigkeitsfilm ein Kontakt zwischen den beiden Kontakten hergestellt wird.

Eine Weiterbildung der Erfindung sieht vor, dass die Strebe entsprechend der Isolationsausnehmung angeordnet ist. Das bedeutet, dass sie derart angeordnet ist, dass sie bei und/oder nach dem Anbringen des Steckers an dem Substrat in die Isolationsausnehmung eingreift. Mit Vorteil füllt sie die Isolationsausnehmung im Wesentlichen aus, wenn der Stecker in seiner Steckposition vorliegt, das heißt, seine Montageposition erreicht hat.

Eine Weiterbildung der Erfindung sieht vor, dass die Strebe mit dem Gehäuse eine Steckerkammer ausbildet, die eine Dichtung aufweist. Die Dichtung ist dazu vorgesehen, die Steckerkammer nach dem Anbringen des Steckers, das heißt bei beziehungsweise nach Erreichen der Steckposition, gegenüber einer Umgebung des Steckers abzudichten. In der Steckposition des Steckers soll also verhindert werden, dass Fremdkörper und/oder Flüssigkeit in die Steckerkammer gelangen und auf diese Weise die elektrische Verbindung zwischen Kontakt und Gegenkontakt beeinträchtigen können. Dem Kontakt ist insbesondere dann eine eigene Steckerkammer zuzuordnen, wenn das auf ihm übertragene Signal störanfällig ist. Vorteilhafterweise wird auch den Potentialen Masse und/oder Plus jeweils eine eigene Steckerkammer zugeordnet.

Die Erfindung wird im Folgenden anhand der in der Zeichnung dargestellten Ausführungsbeispiele näher erläutert, ohne dass eine Beschränkung der Erfindung erfolgt. Es zeigen:
- Figur 1: ein Substrat mit darauf angeordneten Gegenkontakten sowie Leiterbahnen,
- Figur 2: das Substrat, wobei die Gegenkontakte in zwei Gegenkontaktbereichen vorgesehen sind, wobei in einem der Gegenkontaktbereiche eine einreihige und in einem weiteren der Gegenkontaktbereiche eine mehrreihige Anordnung der Gegenkontakte vorgesehen ist,
- Figur 3: eine schematische Seitenansicht des Substrats sowie eines Steckers,
- Figur 4: das Substrat mit darauf angeordnetem Bauelement sowie einer weiteren Ausführungsform des Steckers,
- Figur 5: das aus Figur 4 bekannte Substrat sowie der Stecker, wobei sich letzterer in seiner Steckposition befindet,
- Figur 6: das Substrat, wobei das Bauelement zwischen Gegenkontakten und einer Kante des Substrats angeordnet ist und der Stecker eine Ausnehmung zur Aufnahme des Bauelements aufweist,
- Figur 7: die aus Figur 6 bekannte Anordnung, wobei sich der Stecker in der Steckposition befindet,
- Figur 8: zwei Kontaktträger des Steckers mit darin angeordneten Kontakten,
- Figur 9: die beiden Kontaktträger, die mit einer Bügelfeder verbunden sind,
- Figur 10: die Anordnung aus Kontaktträgern und Bügelträger, die in einem Gehäuse angeordnet sind,
- Figur 11: eine weitere Ansicht der Kontaktträger mit Bügelfeder in dem Gehäuse,
- Figur 12: der Stecker und das Substrat vor einer Montage des Steckers,
- Figur 13: der Stecker und das Substrat während einer Montage des Steckers,
- Figur 14: der Stecker und das Substrat nach der Montage, wobei der Stecker in seiner Steckposition vorliegt,
- Figur 15: das Substrat, wobei zwischen den Gegenkontakten Ausnehmungen vorgesehen sind,
- Figur 16: eine weitere Ausführungsform des Substrats, wobei auch hier Ausnehmungen zwischen einigen der Gegenkontakte in das Substrat eingebracht sind, und
- Figur 17: eine Frontansicht einer weiteren Ausführungsform des Steckers, wobei der Stecker Streben aufweist, die mit dem Gehäuse Steckerkammern ausbilden.

Die Figuren 1 bis 5 verdeutlichen den Stand der Technik. Die Figuren 8 bis 17 zeigen nicht erfindungsgemäße Ausführungsformen.

Die Figur 1 zeigt eine Leiterplatte 1, die auf einem Substrat 2 angeordnete Leiterbahnen 3 sowie Gegenkontakte 4 aufweist. Die Gegenkontakte 4 sind als Kontaktflächen ausgebildet und nehmen einen im Wesentlichen rechteckigen Bereich auf dem Substrat 2 ein. Die Gegenkontakte 4 werden auch als "Lands" bezeichnet. Die Gegenkontakte 4 sind in einem Gegenkontaktbereich 5 vorgesehen, der einen Bereich der Leiterplatte 1 bildet.

Die Figur 2 zeigt eine weitere Ausführung der Leiterplatte 1, wobei zwei Gegenkontakte 5' und 5" vorgesehen sind. In dem ersten Gegenkontaktbereich 5' sind die Gegenkontakte 4 einreihig, in dem zweiten Gegenkontaktbereich 5" mehrreihig angeordnet. Das bedeutet, das in letzterem Fall die Gegenkontakte 4 mit unterschiedlichem Abstand von einer Kante 6 des Substrats angeordnet sind. In dem dargestellten Fall sind die Gegenkontakte 4 gegeneinander versetzt.

Die Figur 3 zeigt eine schematische Seitenansicht der Leiterplatte 1 mit Substrat 2 und Leiterbahnen 3 beziehungsweise Gegenkontakten 4. Dabei ist erkennbar, dass die Leiterbahnen 3 und die Gegenkontakte 4 auf beiden Seiten des Substrats 2 vorgesehen sind. Es ist also, wie anhand von Figur 2 verdeutlicht, sowohl eine ein- als auch eine mehrreihige Anordnung der Gegenkontakte 4, als auch eine ein- oder mehrseitige auf dem Substrat 2 möglich. Die Figur 3 zeigt weiterhin einen Stecker 7, der mehrere Kontakte 8 enthält. Dabei sind vorzugsweise ebenso viele Kontakte 8 in dem Stecker 7 wie Gegenkontakte 4 auf dem Substrat 2 vorgesehen. Es ist jedoch auch ein Stecker 7 mit lediglich einem Kontakt 8 beziehungsweise einer von der Anzahl der Gegenkontakte 4 abweichenden Anzahl Kontakte 8 möglich. Die Kontakte 8 stehen beispielsweise in elektrischer Verbindung mit einem Kabelbaum, der hier nicht dargestellt ist. Der Stecker 7 kann in einer Steckposition derart an dem Substrat 2 angeordnet sein, dass ein elektrischer Kontakt zwischen den Gegenkontakten 4 und den Kontakten 8 vorliegt. Mittels des Steckers 7 ist also eine elektrische Kontaktierung der Gegenkontakte 4 vorgesehen.

Die Figur 4 zeigt eine weitere Ausführungsform des Steckers 7. Es ist erkennbar, dass sich auf dem Substrat 2 an die Gegenkontakte 4 ein erster Leiterbahnbereich 9 anschließt, der über ein Bauelement 10 mit einem zweiten Leiterbahnbereich 11 in Verbindung steht. Die Leiterbahnbereiche 9 und 11 bilden zusammen die Leiterbahn 3 aus. Das Bauelement 10 kann beispielsweise ein Kondensator oder eine Entstörspule sein. Dabei kann es beispielsweise Teil einer Entstöreinrichtung zur Verbesserung der elektromagnetischen Verträglichkeit einer Schaltung (nicht dargestellt) sein, die auf dem Substrat 2 beziehungsweise der Leiterplatte 1 vorgesehen ist. In dem dargestellten Beispiel weist der Stecker 7 zwei Kontaktträger 12 auf, in welchem die Kontakte 8 angeordnet sind. Die Kontaktträger 12 sind dabei beweglich, beispielsweise schwenkbeweglich, zueinander angeordnet. Sie bilden zusammen mit einem gemeinsamen Gehäuseteil 13 ein Gehäuse 14 des Steckers 7 aus. Die Kontaktträger 12 sind in dem dargestellten Beispiel schwenkbeweglich an dem Gehäuseteil 13 gelagert. Dabei ist vorgesehen, dass der Stecker 7 in einer Offenposition der Kontaktträger 12 (wie in Figur 4 dargestellt) an dem Substrat 2 angebracht werden kann. Dies erfolgt durch Aufschieben des Steckers 7 in Richtung des Pfeils 15.

Anschließend ist ein Verschwenken der Kontaktträger 12 in eine Geschlossenposition vorgesehen, wie dies in Figur 5 dargestellt ist. Der Stecker 7 umgibt in dieser Position einen Bereich des Substrats 2, in welchem die Gegenkontakte 4 vorgesehen sind. Dieser Bereich ist der anhand der Figuren 1 und 2 dargestellte Gegenkontaktbereich 5 beziehungsweise 5' und 5". In der in der Figur 5 dargestellten Geschlossenposition der Kontaktträger 12 liegt der Stecker 7 in seiner Steckposition vor, das heißt, er ist an dem Substrat 2 angebracht. In diesem Zustand liegt ein elektrischer Kontakt zwischen den Kontakten 8 und den Gegenkontakten 4 vor. Der Stecker 7 ist so angeordnet, dass er den Gegenkontaktbereich 5 beziehungsweise die Gegenkontakte 4 vollständig umschließt beziehungsweise überdeckt. Die Gegenkontakte 4, die im Bereich des Steckers 7 liegen, stehen über die Leiterbahn 3 beziehungsweise den ersten Leiterbahnbereich 9 mit den Bauelementen 10 in Verbindung. Über das Bauelement 10 ist der Kontakt zu dem zweiten Leiterbahnbereich 11 hergestellt. Es liegt also keine direkte Verbindung zwischen dem ersten Leiterbahnbereich 9 und dem zweiten Leiterbahnbereich 11 vor. Der Figur 5 ist mit einem Pfeil 16 ein Mindestabstand zwischen dem Bauelement 10 und einer Vorderkante 17 des Steckers 7 angedeutet. Das bedeutet, dass die Leiterplatte 1 derart ausgebildet sein muss, dass das Bauelement 10 so angeordnet ist, dass nach einer Montage des Steckers 7 der durch den Pfeil 16 angedeutete Mindestabstand vorliegt.

Demgegenüber zeigt die Figur 6 eine Leiterplatte 1 und einen Stecker 7, bei welchem die Bauelemente 10 näher an der Kante 6 des Substrats 2 angeordnet werden können. Dies wird erreicht, indem in dem Stecker 7 eine Ausnehmung 18 vorgesehen wird. Die Ausnehmung 18 ist in ihren Abmessungen und ihrer Formgebung an das Bauelement 10 angepasst. In dem in der Figur 6 dargestellten Beispiel ist sie derart ausgebildet, dass sie das Bauelement 10 beziehungsweise die Bauelemente 10 in der Steckposition des Steckers 7 aufnimmt. Ein Anbringen des Steckers 7 an der Leiterplatte 1 ist in Richtung des Pfeils 15 wie aus den Figuren 4 und 6 bekannt vorgesehen. Die Bauelemente 10 sind derart auf der Leiterbahn 3 angeordnet, dass eine elektrische Verbindung (hier nicht sichtbar) von dem jeweiligen Gegenkontakt 4 zu dem Bauelement 10 vorliegt.

Die Figur 7 zeigt, analog zur Figur 5, die Steckposition des Steckers 7 auf der Leiterplatte 1. Es ist erkennbar, wie die Kontakte 8 des Steckers 7 die Gegenkontakte 4 der Leiterplatte 1 elektrisch kontaktieren. Gleichzeitig sind die Bauelemente 10 in der Ausnehmung 18 angeordnet. Dies ist in der Figur 7 schematisch angedeutet. Wie bereits erwähnt, liegt dabei eine elektrische Verbindung zwischen Bauelementen 10 und dem jeweiligen Gegenkontakt 4 vor.

Die Figur 8 zeigt den Aufbau eines Steckers 7. Zunächst sind zwei Kontaktträger 12 vorgesehen, die identisch ausgebildet sind. Dabei ist vorgesehen, dass sie nach einer Drehung eines der Kontaktträger 12 - wie durch die Pfeile 19 angedeutet - aneinander befestigbar sind. Dazu weisen die Kontaktträger 12 auf der einen Seite eine Lagernase 20 und auf ihrer anderen Seite eine Lageraufnahme 21 auf. Beim Zusammenbauen der Kontaktträger 12 greift nun jeweils eine Lagernase 20 in eine solche Lageraufnahme 21 ein. Die Kontaktträger 12 sind damit schwenkbar aneinander befestigt. In den Kontaktträgern 12 sind Aufnahmeschlitze 22 für die Kontakte 8 (hier nicht dargestellt) vorgesehen.

Die Figur 9 zeigt die beiden Kontaktträger 12 in zusammengebautem Zustand, wobei sie mit einer Bügelfeder 23 aneinander befestigt sind. Die Bügelfeder 23 erlaubt ein federndes Verschwenken der Kontaktträger 12 um die von Lagernase 20 und Lageraufnahme 21 ausgebildete Lagerachse in gewissem Ausmaß. Dabei ist vorgesehen, dass dieses Verschwenken bei einem Aufschieben des Steckers 7 auf die Leiterplatte 1 erfolgt, sodass der Stecker 7 auf dieser durch die Federwirkung der Bügelfeder 23 klemmend gehalten ist.

Figur 10 zeigt, wie die beiden Kontaktträger 12 und die Bügelfeder 23 zusammen mit den Kontakten 8 in dem Gehäuse 14 angeordnet sind. Das Gehäuse 14 bildet dabei einen so genannten Steckerkragen. Das Gehäuse 14 weist seitliche Schlitze 24 auf, in welche bei einem Anbringen des Steckers 7 an der Leiterplatte 1 letztere aufgenommen wird. Der Schlitz 24 erlaubt also das Aufstecken des Steckers 7 auf die Leiterplatte 1. Während die Figur 10 den Stecker 7 in einer Ansicht von hinten zeigt, ist er in der Figur 11 in einer Ansicht von vorne dargestellt. Erkennbar ist hier deutlich, wie die Kontaktträger 12 zusammen mit der Bügelfeder 23 in dem Gehäuse 14 angeordnet sind. Auch die Kontakte 8, die jeweils in den Aufnahmeschlitzen 22 angeordnet sind, sowie die Schlitze 24 sind dargestellt.

Die Figuren 12 bis 14 zeigen den Montagevorgang des Steckers 7 an der Leiterplatte 1. Die Leiterplatte 1 ist in einem Leiterplattengehäuse 25 angeordnet und an diesem befestigt. Das Leiterplattengehäuse 25 weist im Bereich der Leiterplatte 1 ein Auslenkelement 26 auf, welches beispielsweise im Querschnitt im Wesentlichen ellipsenförmig ist und zumindest bereichsweise eine größere Höhe aufweist als die Leiterplatte 1 beziehungsweise das Substrat 2. Das Auslenkelement 26 dient dazu, bei dem Aufstecken des Steckers 7 auf die Leiterplatte 1 die Kontaktträger 12 derart zu verschwenken, dass die Kontakte 8 des Steckers 7 nicht mit der Kante 6 des Substrats 2 in Verbindung kommen. Das Auslenkelement 26 kann dabei entweder mit den Kontaktträgern 12 oder mit einem an diesen befestigten Gegenelement 27 zusammenwirken. Auf diese Weise können die Kontakte 8 des Steckers 7 zunächst an der Kante 6 vorbeigeführt und anschließend mit den Gegenkontakten 4 der Leiterplatte 1 in elektrische Verbindung gelangen.

In der Figur 13 ist dargestellt, wie der Stecker 7 teilweise auf die Leiterplatte 1 aufgeschoben ist. Dabei wirkt das Auslenkelement 26 mit dem Gegenelement 27 derart zusammen, dass die Kontaktträger 12 gegeneinander verschwenkt werden. Somit können die Kontakte 8 - wie vorstehend beschrieben - an der Kante 6 vorbeigeführt werden.

Die Figur 14 zeigt den Stecker 7 in seiner Steckposition, also nach erfolgter Montage des Steckers 7 an der Leiterplatte 1. Das Gegenelement 27 hat das Auslenkelement 26 so weit passiert, dass die Kontaktträger 12 nicht mehr gegeneinander verschwenkt werden. Daher treten die in den Kontaktträgern 12 vorgesehenen Kontakte 8 mit den Gegenkontakten 4 der Leiterplatte 1 in elektrischen Kontakt (in Figur 14 nicht erkennbar).

Die Figur 15 zeigt eine weitere Ausführung der Leiterplatte 1, wobei zwischen den Gegenkontakten 4 und eventuell auch bereichsweise zwischen den Leiterbahnen 3 Isolationsausnehmungen 28 vorgesehen sind. Diese sind schlitzförmig in das Substrat 2 eingebracht und insbesondere in der Kante 6 der Leiterplatte 1 beziehungsweise des Substrats 2 vorgesehen. Die Isolationsausnehmungen 28 dienen dazu, die Gegenkontakte 4 voneinander zu separieren, sodass beispielsweise ein sich auf der Leiterplatte 1 ausbildender Flüssigkeitsfilm keine elektrische Verbindung zwischen den Gegenkontakten 4 herstellen kann.

Wie in der Figur 16 dargestellt, können mehrere Gegenkontaktbereiche 5', 5", 5"', 5"" jeweils durch Isolationsausnehmungen 28 voneinander separiert sein.

Die Figur 17 zeigt den für eine gemäß den Figuren 15 und 16 ausgebildeten Leiterplatte 1 geeigneten Stecker 7. In dessen Gehäuse 14 sind zwei Streben 29 vorgesehen, die Kontakte 8 beziehungsweise Gruppen von Kontakten 8 voneinander separieren. Die Streben 29 sind derart an dem Stecker 7 angeordnet, sodass sie bei einem Anbringen des Steckers 7 an der Leiterplatte 1 in die Isolationsausnehmungen 28 des Substrats 2 eingreifen. Die Streben 29 sind also entsprechend der Isolationsausnehmungen 28 angeordnet. Die Streben 29 bilden in dem Stecker 7 drei Steckerkammern 30 aus, wobei in diesen beispielsweise Kontakte 8 für die Potentiale Masse, Plus und Signalpotentiale vorgesehen sind. Der Stecker 7 kann eine Dichtung aufweisen (hier nicht dargestellt), die die Steckerkammern 30 in Steckpositionen des Steckers 7 an der Leiterplatte 1 von einer Umgebung des Steckers 7 abdichtet. Es wird somit verhindert, dass Feuchtigkeit und/oder Schmutz in die Steckerkammern 30 eindringt und dort beispielsweise einen Kurzschluss zwischen Kontakten 8 des Steckers 7 hervorruft.

## Patentansprüche

1. Steckverbindungsvorrichtung mit einem Substrat (2), auf dem Gegenkontakte (4) und ein eine elektrische Verbindung zu mindestens einem der Gegenkontakte (4) aufweisendes Bauelement (10) angeordnet sind, und mit einem zwei Kontaktträger (12) aufweisenden Stecker (7), der in den Kontaktträgern (12) angeordnete Kontakte (8) aufweist, die zur elektrischen Kontaktierung der Gegenkontakte (4) vorgesehen sind, wobei die Kontaktträger (12) in einer Steckposition des Steckers (7) auf einander gegenüberliegenden Seiten des Substrats (12) angeordnet sind, der Stecker (7) mindestens eine Ausnehmung (18) zur Aufnahme des Bauelements (10) aufweist, wobei in der Steckposition das Bauelement (10) in der Ausnehmung (18) aufgenommen ist, **dadurch gekennzeichnet, dass** die Kontaktträger zueinander beweglich angeordnet sind.

2. Steckverbindungsvorrichtung nach Anspruch 1, **dadurch gekennzeichnet, dass** das Substrat (2) Bestandteil einer Leiterplatte (1) ist.

3. Steckverbindungsvorrichtung nach einem der vorhergehenden Ansprüche, **dadurch gekennzeichnet, dass** das Bauelement (10) im Bereich der Gegenkontakte (4) angeordnet ist.

4. Steckverbindungsvorrichtung nach einem der vorhergehenden Ansprüche, **dadurch gekennzeichnet, dass** das Bauelement (10) zwischen dem Gegenkontakt (4) und einer Kante (6) des Substrats (2) angeordnet ist.

5. Steckverbindungsvorrichtung nach einem der vorhergehenden Ansprüche, **dadurch gekennzeichnet, dass** Abmessungen der Ausnehmung (18) im Wesentlichen denen des Bauelements (10) entsprechen.

6. Steckverbindungsvorrichtung nach einem der vorhergehenden Ansprüche, **dadurch gekennzeichnet, dass** der Stecker (7) nach einem Anbringen an dem Substrat (2) einen die Gegenkontakte (4) aufweisenden Gegenkontaktbereich (5) umschließt.

7. Steckverbindungsvorrichtung nach einem der vorhergehenden Ansprüche, **dadurch gekennzeichnet, dass** nach dem Anbringen des Steckers (7) die Ausnehmung (18) abgeschlossen ist.

8. Steckverbindungsvorrichtung nach einem der vorhergehenden Ansprüche, **dadurch gekennzeichnet, dass** das Bauelement (10) Bestandteil einer Entstöreinrichtung ist oder diese bildet.

9. Steckverbindungsvorrichtung nach einem der vorhergehenden Ansprüche, **dadurch gekennzeichnet, dass** das Bauelement (10) ein Kondensator und/oder eine Entstörspule, insbesondere mit Ferritkern, ist.

10. Steckverbindungsvorrichtung nach einem der vorhergehenden Ansprüche, **dadurch gekennzeichnet, dass** wenigstens eine, zwei der Gegenkontakte (4) voneinander beabstandende Isolationsausnehmung (28) in dem Substrat (2) vorgesehen ist.

11. Steckverbindungsvorrichtung nach einem der vorhergehenden Ansprüche, **dadurch gekennzeichnet, dass** der Stecker (7) ein Gehäuse (14) mit mindestens einer, zwei der Kontakte (8) voneinander separierenden Strebe (29) aufweist.

12. Steckverbindungsvorrichtung nach Anspruch 11, **dadurch gekennzeichnet, dass** die Strebe (29) entsprechend der Isolationsausnehmung (28) angeordnet ist.

13. Steckverbindungsvorrichtung nach einem der Ansprüche 11 und 12, **dadurch gekennzeichnet, dass** die Strebe (29) mit dem Gehäuse (14) eine Steckerkammer (30) ausbildet, die eine Dichtung aufweist.

## Claims

1. Plug connection device comprising a substrate (2) on which mating contacts (4) and an element (10) which has an electrical connection to at least one of the mating contacts (4) are arranged, and comprising a plug (7) which has two contact carriers (12) and which has contacts (8) which are arranged in the contact carriers (12) and are provided for making electrical contact with the mating contacts (4), wherein the contact carriers (12) are arranged in a plugged position of the plug (7) on opposite sides of the substrate (12), the plug (7) has at least one recess (18) for accommodating the element (10), wherein the element (10) is accommodated in the recess (18) in the plugged position, **characterized in that** the contact carriers are arranged in a movable manner in relation to one another.

2. Plug connection device according to Claim 1, **characterized in that** the substrate (2) is part of a printed circuit board (1).

3. Plug connection device according to one of the preceding claims, **characterized in that** the element (10) is arranged in the region of the mating contacts (4).

4. Plug connection device according to one of the preceding claims, **characterized in that** the element (10) is arranged between the mating contact (4) and an edge (6) of the substrate (2).

5. Plug connection device according to one of the preceding claims, **characterized in that** dimensions of the recess (18) correspond substantially to those of the element (10).

6. Plug connection device according to one of the preceding claims, **characterized in that**, after fitting to the substrate (2), the plug (7) encloses a mating contact region (5) which contains the mating contacts (4).

7. Plug connection device according to one of the preceding claims, **characterized in that** the recess (18) is closed after the plug (7) has been fitted.

8. Plug connection device according to one of the preceding claims, **characterized in that** the element (10) is part of or forms a suppression unit.

9. Plug connection device according to one of the preceding claims, **characterized in that** the element (10) is a capacitor and/or a suppression coil, in particular having a ferrite core.

10. Plug connection device according to one of the preceding claims, **characterized in that** at least one isolating recess (28) which separates two of the mating contacts (4) from one another is provided in the substrate (2).

11. Plug connection device according to one of the preceding claims, **characterized in that** the plug (7) has a housing (14) with at least one crosspiece (29) which separates two of the contacts (8) from one another.

12. Plug connection device according to Claim 11, **characterized in that** the crosspiece (29) is arranged corresponding to the isolation recess (28).

13. Plug connection device according to one of Claims 11 and 12, **characterized in that**, together with the housing (14), the crosspiece (29) forms a plug chamber (30) which has a seal.

## Revendications

1. Dispositif de connexion avec un substrat (2), sur lequel sont disposés des contacts opposés (4) et un composant (10) présentant une liaison électrique avec au moins un des contacts opposés (4), et avec un connecteur (7) présentant deux porte-contacts (12), qui présente des contacts (8) disposés dans les porte-contacts (12), qui sont prévus en vue d'une mise en contact avec les contacts opposés (4), dans lequel les porte-contacts (12) sont disposés dans une position de connexion du connecteur (7) sur des côtés opposés l'un à l'autre du substrat (12), le connecteur (7) présente au moins un évidement (18) destiné à recevoir le composant (10), dans lequel le composant (10) est logé dans l'évidement (18) dans la position de connexion, **caractérisé en ce que** les porte-contacts sont disposés de façon mobile l'un par rapport à l'autre.

2. Dispositif de connexion selon la revendication 1, **caractérisé en ce que** le substrat (2) fait partie d'une plaquette de circuits imprimés (1).

3. Dispositif de connexion selon l'une quelconque des revendications précédentes, **caractérisé en ce que** le composant (10) est disposé dans la région des contacts opposés (4).

4. Dispositif de connexion selon l'une quelconque des revendications précédentes, **caractérisé en ce que** le composant (10) est disposé entre le contact opposé (4) et un bord (6) du substrat (2).

5. Dispositif de connexion selon l'une quelconque des revendications précédentes, **caractérisé en ce que** les dimensions de l'évidement (18) correspondent essentiellement à celles du composant (10).

6. Dispositif de connexion selon l'une quelconque des revendications précédentes, **caractérisé en ce que** le connecteur (7) entoure, après être posé sur le substrat (2), une région de contacts opposés (5) présentant les contacts opposés (4).

7. Dispositif de connexion selon l'une quelconque des revendications précédentes, **caractérisé en ce qu'**après la pose du connecteur (7) l'évidement (18) est fermé.

8. Dispositif de connexion selon l'une quelconque des revendications précédentes, **caractérisé en ce que** le composant (10) fait partie d'un dispositif de déparasitage ou forme celui-ci.

9. Dispositif de connexion selon l'une quelconque des revendications précédentes, **caractérisé en ce que** le composant (10) est un condensateur et/ou une bobine de déparasitage, en particulier à noyau de ferrite.

10. Dispositif de connexion selon l'une quelconque des revendications précédentes, **caractérisé en ce qu'**il est prévu dans le substrat (2) au moins un évidement d'isolation (28) espaçant l'un de l'autre deux des contacts opposés (4).

11. Dispositif de connexion selon l'une quelconque des revendications précédentes, **caractérisé en ce que** le connecteur (7) présente un boîtier (14) avec au moins une paroi (29) séparant l'un de l'autre deux des contacts (8).

12. Dispositif de connexion selon la revendication 11, **caractérisé en ce que** la paroi (29) est disposée de façon correspondante à l'évidement d'isolation (28).

13. Dispositif de connexion selon l'une des revendications 11 et 12, **caractérisé en ce que** la paroi (29) forme avec le boîtier (14) une chambre de connecteur (30), qui présente un joint d'étanchéité.
